# EUROPÄISCHE PATENTSCHRIFT

(11) **EP 2 998 970 B1**
(45) Veröffentlichungstag und Bekanntmachung des Hinweises auf die Patenterteilung: **02.08.2017**
(21) Anmeldenummer: 14185789.6
(22) Anmeldetag: 22.09.2014
(51) Int. Cl.: H01C 7/12

(54) **Überspannungsableiter**
Surge arrester
Limiteur du surtension

(43) Veröffentlichungstag der Anmeldung: 23.03.2016
(73) Patentinhaber: Siemens Aktiengesellschaft, 80333 München (DE)
(72) Erfinder: Flohe, Daniel, 13351 Berlin (DE); Robben, Bastian, 13507 Berlin (DE); Sulitze, Markus, 14612 Falkensee (DE)

(56) Entgegenhaltungen:
- WO-A1-96/07186
- WO-A1-2012/098250
- US-A- 4 656 555
- US-A- 4 851 955

## Beschreibung

Überspannungsableiter sind Schutzsysteme, beispielsweise für Stromübertragungsnetze, die bei auftretenden Überspannungen durch Blitzeinschlag oder Fehlfunktionen anderer Teilsysteme diese Überspannungen zur Masse hin ableiten und so andere Bauteile des Stromübertragungsnetzes schützen.

Ein derartiger Überspannungsableiter umfasst ein oder mehrere zylindrische Ableitsäulen aus einzelnen ebenfalls zylindrischen Varistorblöcken. Varistoren zeichnen sich durch einen spannungsabhängigen Widerstand aus. Bei niedrigen Spannungen wirken diese als Isolatoren. Ab einer bestimmten Schwellenspannung, die materialabhängig ist, zeigen sie eine gute Leitfähigkeit. Häufig werden Varistoren aus Metalloxiden wie Zinkoxid hergestellt. Die Ableitsäule ist an beiden Enden mit Endarmaturen verbunden, die den elektrischen Kontakt zur Stromleitung und zur Masse herstellen. Um einen guten elektrischen Kontakt zwischen den Varistoren auch unter mechanischer Belastung zu gewährleisten, muss die Ableitsäule durch eine axiale Kontaktkraft zusammengehalten werden. Diese muss so groß sein, dass beim Auftreten einer Überspannung eine gleichmäßige Stromdichte eines im Aktivteil geführten Ableiterstroms sichergestellt und damit eine unzulässig hohe lokale Erwärmung von Kontaktübergängen zwischen den Varistoren des Aktivteils mit großer Sicherheit vermieden wird. Dies kann erfolgen, indem Zugelemente, beispielsweise Seile oder Stäbe, beispielsweise aus glasfaserverstärktem Kunststoff, in den Endarmaturen oder in an den Enden der Ableitsäule angeordneten Druckplatten unter Zug eingespannt werden. Ab einer gewissen Größe oder, wenn der Überspannungsableiter in einem erdbebengefährdeten Gebiet aufgestellt werden soll, ist die Ableitsäule in einem mechanisch stabilen rohrartigen Gehäuse aus einem Isoliermaterial, beispielsweise aus Porzellan oder glasfaserverstärktem Kunststoff, angeordnet. Die Endarmaturen dienen dann oft gleichzeitig als Verschlüsse für dieses Gehäuse. Um die in einem Überlastfall entstehenden Gase aus diesem Gehäuse abzuführen, weisen solche Überspannungsableiter häufig eine Druckentlastungsvorrichtung auf.
Aus der EP 2 757 565 A1 ist ein solcher Überspannungsableiter bekannt. Dort ist ein Überspannungsableiter mit einem rohrförmigen Gehäuse beschrieben. Die Ableitsäule ist in dem Rohr angeordnet und wird durch Federn zwischen den Endarmaturen zusammengedrückt. Nachteilig hieran ist, dass die Ableitsäule zum Einbringen in das Rohr zunächst provisorisch zusammengehalten werden muss, bevor sie schließlich zwischen den Federn zusammengedrückt und so fixiert wird. Dies geschieht beispielsweise durch Umwickeln mit einem Klebeband.
Aus der EP 0 614 198 B1 ist ein Überspannungsableiter mit einem Gussgehäuse bekannt. Da das Gehäuse nicht starr ist und dadurch nicht die notwendige Kontaktkraft auf die Ableitsäule ausüben kann, muss diese Kontaktkraft auf andere Weise übertragen werden. Hier wird die Ableitsäule mittels mehrerer in den Endarmaturen gelagerter, als Schlaufen ausgebildeter Spannelemente zusammengehalten. Nachteilig hieran ist, dass die notwendige Kontaktkraft durch die Spannelemente aufgebracht werden muss. Diese müssen daher aufwändig und kostspielig aus einem hochfesten Material, beispielsweise glasfaserverstärktem Kunststoff, hergestellt werden.

Aus dem Dokument WO 2012/098250 A1 ist ein Überspannungsableiter mit einer Ableitsäule mit einem Aktivteil bekannt, die durch elastische Verstärkungselemente axial und radial gestützt und durch eine axiale Kontaktkraft u.a. durch zentrale Schrauben, die in den Armaturen angebracht sind, zusammengehalten wird. Des Weiteren, ist aus dem Dokument WO 96/07186 A1 ein Überspannungsableiter mit einem vormontierten, eine Ableitsäule aufweisenden Aktivteil mit zwei Endarmaturen bekannt, wobei diese jeweils vier Halterasten aufweisen, so dass vier Stabilisierungsschlaufen zur Verspannung der Säule eingesetzt werden. Ein Isolationsschirm ist zur Isolierung der Ableitersäule und Spannschlaufen vorgesehen. Die Spannschlaufen dienen der Erhöhung der Flexibilität bei fertigmontierten Elementen, um das Brechen der Konstruktion zu vermeiden. Aufgabe der Erfindung ist es, einen Überspannungsableiter anzugeben, der einfach zu montieren ist und der mit wenigen Teilen eine große Variantenvielfalt ermöglicht. Eine weitere Aufgabe ist es, ein möglichst effizientes Verfahren zur Montage eines Überspannungsableiters anzugeben.
Die Lösung der Aufgabe den Überspannungsableiter betreffend wird durch einen Überspannungsableiter mit den Merkmalen des Anspruchs 1 gelöst.
Dazu weist ein Überspannungsableiter ein vormontiertes, eine Ableitsäule aufweisendes Aktivteil auf, das in einem starren, sich entlang einer Längsachse erstreckenden rohrartigen Gehäuse angeordnet ist. Die Längsachse definiert dabei eine axiale Richtung. Die Ableitsäule ist bevorzugt aus mehreren, zu einer Säule entlang der Längsachse gestapelten zylindrischen Varistorblöcken aufgebaut. Zur Erzeugung einer axialen Kontaktkraft ist das Aktivteil zwischen zwei das Gehäuse stirnseitig verschließenden Flanschen eingespannt. Erfindungsgemäß ist vorgesehen, dass das vormontierte Aktivteil einen oberen und einen unteren Halteteller aufweist, von denen einer an der oberen und einer an der unteren Stirnseite der Ableitsäule aufliegt. Die Bezeichnungen "obere/oberer" beziehungsweise untere/unterer dienen nur der Unterscheidung und stellen keinen Verweis auf eine räumliche Orientierung dar. Zwischen den Haltetellern erstreckt sich die Ableitsäule. Jeder Halteteller weist zumindest zwei, vorzugsweise vier Nocken auf, die sich vorzugsweise von einer der Ableitsäule abgewandten Seite des Haltetellers parallel zu Längsachse erstrecken. Die Ableitsäule ist durch zumindest zwei elastische Spannschlaufen axial zusammengehalten und radial gestützt, indem jede Spannschlaufe zwischen einem Nocken des oberen Haltetellers und einem korrespondierenden Nocken des unteren Haltetellers gespannt ist. Das vormontierte Aktivteil besteht also aus der Ableitsäule, den Haltetellern und den Spannschlaufen. Ein so vormontiertes Aktivteil ist für den Zweck der Montage ausreichend stabil. Die notwendige Kontaktkraft wird durch die Spannschlaufen nicht aufgebracht. Diese wird erst durch das Verspannen zwischen den Flanschen erreicht. Die Spannschlaufen können so einfach von Hand gespannt werden. Die Montage wird dadurch erheblich vereinfacht.

In einer vorteilhaften Ausgestaltung der Erfindung definiert der radial am nächsten zur Längsachse liegende Punkt eines Nockens einen Umlenkpunkt für die Spannschlaufen. Der Halteteller weist erste Segmente S₁ mit einem Radius R₁ und zweite Segmente S₂ mit einem Radius R₂ auf, wobei die Ableitsäule einen Radius R_{A} aufweist und wobei R₂ ≤ R_{A} ≤ R₁ und wobei der Umlenkpunkt einen Abstand Rᵤ ≤ R₂ von der Längsachse hat. Alle Radien sind dabei in einer Ebene senkrecht zur Längsachse zu messen. Die Umfangslinie der Halteteller weist also Segmente mit unterschiedlichen Radien auf, vorzugsweise pro Spannschlaufe ein Segment S₁ mit größerem Radius R₁ und ein Segment S₂ mit Radius R₂. Die Ableitsäule kann Radien R_{A} zwischen R₁ und R₂ annehmen. Die Segmente S₁ dienen dazu den Halteteller möglichst breit auf der Ableitsäule abzustützen. Der gegenüber der Außenkontur in Richtung der Längsachse, die auch die Mittelachse bildet, zurückversetzte Umlenkpunkt gewährleistet, dass die Spannschlaufen an ihren Enden zumindest teilweise in radialer Richtung verlaufen. Sind sie gespannt, wirkt dort eine radiale Kraftkomponente, die die Ableitsäule zusätzlich stabilisiert.

Bevorzugt verläuft dabei jede Spannschlaufe vom Umlenkpunkt durch ein zweites Segment S₂ zur Mantelseite der Ableitsäule. Dadurch kann einerseits derselbe Halteteller für Ableitsäulen mit Durchmessern von R₂ bis R₁ verwendet werden, was die vorrätig zu haltende Variantenvielfalt der Halteteller reduziert, andererseits verlaufen die Spannschlaufen dann axial entlang der Mantelseite der Ableitsäule, und sind am Übergang der Mantelseite zu der Stirnseite der Ableitsäule zu den Nocken hin zumindest teilweise in radialer Richtung verlaufend umgelenkt, was die Ableitsäule, wenn die Spannschlaufen gespannt sind, nochmals radial stützt.

Vorzugsweise weist die Ableitsäule an ihren Stirnseiten jeweils eine Endplatte mit zumindest einer abgerundeten Kante auf, wobei die Spannschlaufen über die abgerundete Kante verlaufen. Die Endplatten sind dabei kreiszylindrische Platten von wenigen Millimetern Dicke und einem Durchmesser, der dem der verwendeten Varistorblöcke entspricht, aus einem elektrisch leitfähigen Material wie Stahl oder Aluminium, bei denen die kreisförmige Kante am Übergang von Mantelseite zur Stirnseite abgerundet ist. Der Rundungsradius beträgt vorzugsweise zumindest 0,5 mm und kann bis zur Hälfte der Dicke der Endplatte betragen. Die Endplatte verteilt einerseits den Druck, den die Halteteller auf die Ableitsäule ausüben gleichmäßig auf die meist sehr spröden Varistorblöcke, andererseits werden durch die abgerundete Kante die Spannschlaufen geschützt, die dadurch nicht über die meist scharfe Kante der Varistoren verlaufen.

Vorzugsweise weisen die Spannschlaufen einen Durchgangswiderstand und einen Oberflächenwiderstand von mindestens 10⁶ Ohm vorzugsweise mindestens 10⁹ Ohm auf. Dadurch wird gewährleistet, dass unterhalb der Schwellenspannung keine nennenswerten Ströme über die Spannschlaufen fließen.

Ebenfalls vorteilhaft weisen die Spannschlaufen einen kreisrunden Querschnitt auf. Solche Spannschlaufen sind in vielen Längen verfügbar und leicht zu handhaben.

Besonders vorteilhaft sind die Spannschlaufen aus einem Elastomer, vorzugsweise aus natürlichem oder synthetischem Gummi, wie beispielsweise Silikon, hergestellt. Dieses bietet einerseits die besten elastischen Eigenschaften für den vorliegenden Anwendungszweck, andererseits sind solche Spannschlaufen, beispielsweise als handelsübliche O-Ringe, besonders gut verfügbar und kostengünstig.

Weiterhin wird bevorzugt, dass zumindest einer der Halteteller einen Zentrierzapfen aufweist, der in eine Zentriervorrichtung am Flansch einsteckbar ist. Als Zentriervorrichtung am Flansch kann beispielsweise eine Zentrierplatte mit entsprechender Bohrung oder eine Spiralfeder mit einer entsprechenden Mittelöffnung dienen.

Die Lösung der Aufgabe das Montageverfahren betreffend wird durch ein Verfahren mit den Merkmalen des Anspruchs 11 gelöst.

Erfindungsgemäß wird bei diesem Verfahren zur Montage eines Überspannungsableiters zunächst ein Aktivteil vormontiert. Dazu wird eine sich entlang einer Längsachse erstreckende Ableitsäule mit ihren Stirnseiten zwischen einem oberen und einem unteren Halteteller angeordnet. Zumindest zwei Spannschlaufen werden jeweils zwischen einem Nocken des oberen Haltetellers und einem korrespondierenden Nocken des unteren Haltetellers gespannt und halten so das Aktivteil axial, also in Richtung der Längsachse, zusammen und stützen es radial. Das so vormontierte Aktivteil wird in ein starres rohrartiges Gehäuse in Richtung der Längsachse eingeführt und darin durch eine externe auf die Halteteller wirkende Pressvorrichtung zur Erzeugung einer axialen Kontaktkraft zusammengepresst. Daraufhin wird das Aktivteil in der zusammengepressten Position mittels einer Arretierungsvorrichtung im Gehäuse arretiert. Die der Kontaktkraft entgegen wirkende Gegenkraft wird so durch das Gehäuse aufgenommen.

Im Folgenden wird die Erfindung anhand der Zeichnungen näher erläutert. Dabei zeigen:
- Figur 1: eine Schnittdarstellung eines erfindungsgemäßen Überspannungsableiters,
- Figur 2: einen Ausschnitt aus dem oberen Teil der Figur 1,
- Figur 3: einen Ausschnitt aus dem unteren Teil der Figur 1,
- Figur 4: ein Aktivteil eines erfindungsgemäßen Überspannungsableiters in einer 3D-Darstellung,
- Figur 5: eine Aufsicht und
- Figur 6: einen Teilschnitt durch ein Aktivteil eines erfindungsgemäßen Überspannungsableiters

Einander entsprechende Teile sind in allen Figuren mit den gleichen Bezugszeichen versehen.

Figur 1 zeigt einen Schnitt durch einen erfindungsgemäßen Überspannungsableiter 1. Von außen sichtbar sind das starre Gehäuse 2 mit einem starren, sich entlang einer Längsachse 40 erstreckenden Rohr 3, beispielsweise aus glasfaserverstärktem Kunststoff, und einem an dieses angespritzten Silikonüberzug mit Schirmen 4. Alternativ kann das Gehäuse 2 zusammen mit den Schirmen 4 aus Keramik gefertigt sein. An seinen Stirnseiten ist das Gehäuse 2 mit zwei Flanschen 5, 6 luftdicht verschlossen. Dazu werden die Flansche 5, 6 mit dem starren Rohr 3 verklebt. Der Flansch 5 am oberen Ende des Gehäuses 2 weist einen nicht dargestellten Anschluss an eine Hochspannungsleitung auf. Er kann auch eine Lichtbogenelektrode 21 aufweisen. Der Flansch 6 am unteren Ende des Gehäuses 2 weist einen nicht dargestellten Anschluss an einen Erdungspunkt auf. Außerdem weist er, hier in Form einer Ausblasschute 22, eine Druckablassvorrichtung auf, über die im Fehlerfall im Inneren des Gehäuses 2 entstehendes Gas gerichtet nach außen geleitet werden kann. In dem Gehäuse 2 ist das Aktivteil 20 angeordnet.

Die Figur 2 zeigt den Aufbau des Überspannungsableiters 1 im Bereich des oberen, also des hochspannungsseitigen Flansches 5. Der Flansch 5 liegt mit einer äußeren Mantelseite an einer inneren Mantelseite des starren Rohres 3 an und ist dort mit diesem verklebt. Eine Deckplatte 23 schließt einen Hohlraum ab, in dem beispielsweise Trockenmittel untergebracht werden kann. Zwischen der Deckplatte 23 und dem Aktivteil 20 ist eine Feder 18, hier als Spiralfeder ausgebildet, angeordnet. Über diese wird die Kontaktkraft vom Gehäuse 2 auf das Aktivteil 20 übertragen. Zumindest die äußerste Windung der Feder 18 stützt sich dabei über die Deckplatte 23 an einer Schulter des Flansches 5 ab. Die Öffnung in der Mitte der Feder 18 ist derart bemessen, dass ein Zentrierzapfen 17 eines Haltetellers 8 darin eintauchen kann und so zentriert wird. Das Aktivteil 20 ist an seinem oberen, also dem hochspannungsseitigen und an seinem unteren, als dem erdseitigen Ende gleichartig aufgebaut. Das Aktivteil 20 weist eine Ableitsäule 7 auf, die aus zylindrischen Blöcken 25 zusammengesetzt ist. An ihren Stirnseiten kann die Ableitsäule 7 von elektrisch leitfähigen Endplatten 11, beispielsweise aus Stahl, Kupfer oder Aluminium, begrenzt sein. Auf der oberen Stirnseiten der Ableitsäule 7 liegt ein oberer Halteteller 8 auf, auf der unteren ein unterer Halteteller 9. Oberer und unterer Halteteller 8, 9 können gleichartig gestaltet sein und sind ebenfalls elektrisch leitfähig. Die Halteteller können aus Stahl, Kupfer oder Aluminium gefertigt sein. Die Halteteller weisen jeweils mehrere, also zumindest zwei, Nocken 16 auf. Diese Nocken 16 erstrecken sich jeweils von einer von der Ableitsäule 7 abgewandten Stirnseite des Haltetellers 8, 9 parallel zur Längsachse 40. Um jeden Nocken 16 ist ein Ende einer elastischen Spannschlaufe 10 gelegt. Das andere Ende der Spannschlaufe 10 ist um einen korrespondierenden Nocken 16 des unteren Haltetellers 9 gespannt. Die Spannschlaufen 10 verlaufen im Wesentlichen radial parallel zur Stirnseite der Ableitsäule 7 auf dem Halteteller 8 und sind im Bereich der Kante der Ableitsäule 7 in axiale Richtung umgelenkt und verlaufen dann entlang der Mantelseite der Ableitsäule 7. Bevorzugt ist die Elastizität der Spannschlaufe 10 so gewählt, dass diese dabei an der Mantelseite der Ableitsäule 7 zumindest streckenweise anliegt. Sind die Spannschlaufen 10 gespannt, stützen diese so die Ableitsäule 7 radial.

Die Figur 3 zeigt den Aufbau des Überspannungsableiters 1 im Bereich des unteren, also des erdseitigen Flansches 6. Der Flansch 6 liegt hier mit einer inneren Mantelseite an einer äußeren Mantelseite des Rohres 3 an und ist dort mit diesem verklebt. Eine Druckplatte 12 presst das Aktivteil 20 gegen den oberen Flansch 5. Beim Zusammenbau wird über eine Pressvorrichtung Druck auf die Druckplatte 12 ausgeübt und dadurch das Aktivteil 20 zur Herstellung der notwendigen Kontaktkraft zusammengepresst. Ein Dichtring 13 und Dichtungen 15 dichten zusammen mit einer nicht sichtbaren Membran, die zwischen Druckplatte 12 und Dichtring 13 angeordnet ist, die Anordnung gegen den Flansch 6 ab. Die Membran ist derart ausgestaltet, dass sie bei einem Druckanstieg im Inneren des Gehäuses reißt und den Überdruck durch den Flansch 6 und die Ausblasschute 22 nach außen entlässt. Ein Verschlussring 14 sichert die Anordnung vor Entfernung der Pressvorrichtung, so dass die auf das Aktivteil 20 ausgeübte Kontaktkraft erhalten bleibt. Der Verschlussring kann beispielsweise mit dem Flansch 6 verschraubt oder durch einen Bajonettverschluss mit dem Flansch 6 verbunden sein. Die Druckplatte 12 weist Öffnungen auf, durch die bei einem Überdruck Gas leichter entweichen kann. Außerdem weist sie eine Zentrierbohrung 24 auf, in die ein am Aktivteil 20 angeordneter Zentrierzapfen 17 eintauchen kann, um das Aktivteil 20 zu zentrieren.

Die Figur 4 zeigt eine Ausführung eines vormontierten Aktivteils 20 eines erfindungsgemäßen Überspannungsableiters 1. Das Aktivteil 20 weist eine Ableitsäule 7 auf, die aus einer Säule aus mehreren zylindrischen Varistorblöcken 25 zusammengesetzt ist. An den Stirnseiten der Ableitsäule 7 können Endplatten 11 angeordnet sein, die vorzugsweise abgerundete Kanten 26 aufweisen. Die Ableitsäule 7 ist zwischen zwei an ihren Stirnseiten angeordneten Haltetellern 8, 9 mittels Spannschlaufen 10 eingespannt. Die Spannschlaufen 10 sind aus einem elastischen Material wie natürlichem oder synthetischem Gummi, Silikon oder anderen Elastomeren. Zwei oder mehr Spannschlaufen 10 sind um Nocken 16 an jedem der beiden Halteteller 8 gelegt und spannen die Ableitsäule 7 ein. Die Spannkraft der Spannschlaufen 10 ist so bemessen, dass die Spannschlaufen von einer Person manuell angebracht werden können. Diese Spannkraft reicht aus, um das Aktivteil 20 zum Zweck der Montage zusammenzuhalten, die notwendige Kontaktkraft wird durch die Spannschlaufen 10 jedoch nicht aufgebracht. Diese wird wie oben beschrieben mittels der Pressvorrichtung aufgebracht und erhalten. Die Spannschlaufen 10 sind ringförmig und haben vorzugsweise einen runden Querschnitt so dass handelsübliche O-Ringe als Spannschlaufen 10 verwendet werden können. Allerdings sollte das Material sowohl einen Durchgangswiderstand als auch einen Oberflächenwiderstand von mindestens 10⁶ Ohm, vorzugsweise mindestens 10⁹ Ohm aufweisen. Außerdem sollte es seine elastischen Eigenschaften in einem Temperaturbereich von -50 °C bis +100 °C behalten.

Die Figur 5 zeigt eine Aufsicht auf eine weitere Ausführungsform des Aktivteils 20. Hier ist der sichtbare Halteteller 8 konstruktiv schlichter gestaltet, als in den Figuren 1 bis 4 um die wesentlichen Details klarer hervorzuheben. Die Figur 6 zeigt einen entsprechenden Teilschnitt. Der obere Halteteller 8 ist im Wesentlichen zylindrisch ausgeführt. Der nicht dargestellte untere Halteteller 9 ist zu diesem gleichartig gestaltet. Der Halteteller 8 weist entlang seines Umfangs Segmente S₁ mit einem Radius R₁ und Segmente S₂ mit einem Radius R₂ auf. Die Segmente S₁ und S₂ wechseln sich in Umfangsrichtung ab und sind gleichmäßig über den Umfang verteilt. Im vorliegenden Ausführungsbeispiel erstrecken sich die Segmente S₁ über einen deutlich kleineren Winkelbereich, als die Segmente S₂. Dies kann jedoch auch umgekehrt sein. Für jede Spannschlaufe 10 gibt es jeweils ein Segment S₁ und ein Segment S₂. Die nasenartigen Ausstülpungen 29 in den Segmenten S₁ stützen die Ableitsäule 7 an deren Stirnseite über ihren gesamten Durchmesser. Der Radius R₁ bestimmt somit den bevorzugt zu verwendenden größten Radius R_{A} der Ableitsäule 7. Es könnten zwar auch Ableitsäulen 7 mit größerem Radius verwendet werden, jedoch werden diese dann nicht mehr über ihren gesamten Durchmesser stirnseitig gestützt. Der kleinste bevorzugt zu verwendende Radius R_{A} der Ableitsäule 7 wird durch den Radius R₂ der Segmente S₂ bestimmt. Die Segmente S₂ zeigen sich im vorliegenden Ausführungsbeispiel als Einbuchtungen 30 der Umfangslinie. Der Radius R₂ ist kleiner als im Segment S₁, also gilt R₂<R₁. Der Umlenkpunkt 19 für die Spannschlaufe 10, also der jeweils der Längsachse 40 nächste Punkt eines Nockens 16 ist gegenüber der Außenkontur des Segments S₂ zurückversetzt, also näher an der Längsachse 40, und hat somit einen Abstand R_{U}<R₂ von der Längsachse. Um die Nocken 16 herum verlaufen die Spannschlaufen 10 halbkreisförmig in einer Nut 27 und werden im Wesentlichen radial zur Längsachse 40 durch ein Segment S₂ nach außen geführt. An der Kante der Ableitsäule 7 wird sie in Richtung des unteren Haltetellers 9 geführt. Sie verläuft dabei in axialer Richtung parallel zur Längsachse 40 entlang der Mantelfläche der Ableitsäule 7. Wenn die Elastizität der Spannschlaufen 10 genügend hoch ist, liegt die Spannschlaufe an der Mantelfläche der Ableitsäule 7 an und stützt diese radial von außen. Wenn die Ableitsäule einen kleineren Radius als R₂ hätte wäre dies nicht mehr der Fall. Somit lassen sich mit solchen Haltetellern 8, 9 Ableitsäulen mit unterschiedlichen Radien R_{A} einsetzen, nämlich R₂ ≤ R_{A} ≤ R₁. Somit lassen sich mit solchen Haltetellern 8, 9 Ableitsäulen 7 unterschiedlichen Durchmessers zu einem Aktivteil 20 vormontieren.

Es müssen nicht notwendigerweise vier Spannschlaufen 10 wie in den gezeigten Ausführungsbeispielen eingesetzt werden. Denkbar wäre auch nur drei Spannschlaufen 10 zu verwenden. Die drei Nocken 16 lägen dann auf den Ecken eines gleichseitigen Dreiecks um die Längsachse 40. Alternativ ist auch eine Ausführung mit nur zwei Spannschlaufen 10 denkbar, indem eine Spannschlaufe um zwei Nocken 16 gelegt wird, wie in Figuren 5 und 6 durch gestrichelte Linien angedeutet, die eine alternative Nut 28 darstellen. In einer weiteren alternativen Ausführung können die Nocken 16, um die eine Spannschlaufe 10 verläuft, zu einem beispielsweise linsenförmigen Nocken 16, vereinigt werden.

Die Montage eines solchen Überspannungsableiters 1 verläuft wie folgt:

Zunächst wird das Aktivteil 20 vormontiert, indem eine benötigte Anzahl Varistorblöcke 25 zu einer Säule gestapelt werden. Gegebenenfalls können in die Säule Längenausgleichselemente eingefügt werden, um die Ableitsäule auf eine dem Gehäuse 2 entsprechende Länge zu bringen. Solche Ausgleichselemente weisen den gleichen Durchmesser wie die Varistorblöcke 25 auf und sind aus einem elektrisch gut leitenden Material gefertigt. An den Stirnseiten der Säule werden Endplatten 11 angeordnet. Auf der äußeren Stirnseite der Ableitsäule, also entweder auf den äußersten Varistorblöcken 25, oder, falls Endplatten 11 verwendet werden auf deren Außenseite, sind Halteteller 8, 9 angeordnet. Der Längenausgleich kann alternativ durch unterschiedlich dicke oder mehrere Endplatten 11 erfolgen. Zumindest zwei elastische Spannschlaufen 10 werden nun zwischen einem Nocken 16 des oberen Haltetellers 8 und einem korrespondierenden Nocken 16 des unteren Haltetellers 9 gespannt. Dadurch ist das Aktivteil 20 axial zusammengehalten und radial gestützt.

Nun wird das Gehäuse 2 kopfüber, also mit dem oberen Flansch 5 nach unten auf eine Auflage gestellt und die Deckplatte 23 und die Feder 18 eingelegt. Durch eine Öffnung im unteren Flansch 6 wird das vormontierte Aktivteil 20 in das Gehäuse 2 eingeführt. Der Zentrierzapfen 17 wird dabei in eine zentrale Öffnung der Feder 18 eingeführt. Nun wird die Druckplatte 12 auf den unteren Halteteller 9 aufgesetzt, wobei dessen Zentrierzapfen 17 in eine Zentrierbohrung 24 der Druckplatte 12 eintaucht. Nun wird die Dichtung 15 eingelegt und die Membran auf die Druckplatte aufgelegt und der Dichtring 13 wiederum auf die Membran. Nun wird mit einer externen nicht dargestellten Pressvorrichtung eine axiale Kraft auf die Druckplatte 12 ausgeübt und das Aktivteil 20 zusammengepresst, bis die erforderliche Kontaktkraft auf die Varistorblöcke 25 wirkt. Die Anordnung wird nun mit einer Arretierungsvorrichtung 14, zum Beispiel einem Verschlussring, im Gehäuse 2 arretiert. Dies kann erfolgen, indem die Arretierungsvorrichtung 14 ein mantelseitiges Außengewinde und der Flansch 6 ein entsprechendes Innengewinde aufweist oder durch eine bajonettartige Verriegelung der Arretierungsvorrichtung 14 im Flansch 6. Die Pressvorrichtung kann nun entfernt werden. Das Aktivteil 20 ist nun zwischen dem oberen Flansch 5 und dem unteren Flansch 6 im Gehäuse 2 eingespannt. Die Spannkraft wird zwischen den Flanschen 5, 6 durch das starre Rohr 3 übertragen. Gegebenenfalls muss noch die Ausblasschute 22 außen am unteren Flansch 6 angebracht werden, dann ist der Überspannungsableiter 1 fertig montiert.

## Patentansprüche

1. Überspannungsableiter (1) mit einem vormontierten, eine Ableitsäule (7) aufweisenden Aktivteil (20), das in einem starren, sich entlang einer Längsachse (40) erstreckenden rohrartigen Gehäuse (2) angeordnet und zur Erzeugung einer axialen Kontaktkraft zwischen zwei das Gehäuse (2) stirnseitig verschließenden Flanschen (5, 6) eingespannt ist,
**dadurch gekennzeichnet,**
**dass** das vormontierte Aktivteil (20) einen oberen und einen unteren Halteteller (8, 9) aufweist, die an einer oberen beziehungsweise unteren Stirnseite der Ableitsäule aufliegen und zwischen welchen sich die Ableitsäule (7) erstreckt, wobei jeder Halteteller (8, 9) zumindest zwei Nocken (16) aufweist und wobei die Ableitsäule (7) durch zumindest zwei elastische Spannschlaufen (10) axial zusammengehalten und radial gestützt ist, indem jede Spannschlaufe (10) zwischen einem Nocken (16) des oberen Haltetellers (8) und einem korrespondierenden Nocken (16) des unteren Haltetellers (9) gespannt ist.

2. Überspannungsableiter (1) nach Anspruch 1,
**dadurch gekennzeichnet, dass**
der radial am nächsten zur Längsachse liegende Punkt eines Nockens einen Umlenkpunkt für die Spannschlaufen definiert und wobei der Halteteller erste Segmente S₁ mit einem Radius R₁ und zweite Segmente S₂ mit einem Radius R₂ aufweist, wobei die Ableitsäule einen Radius R_{A} aufweist und wobei R₂ ≤ R_{A} ≤ R₁ und wobei der Umlenkpunkt einen Abstand Ru ≤ R₂ von der Längsachse hat.

3. Überspannungsableiter (1) Anspruch 2,
**dadurch gekennzeichnet, dass**
jede Spannschlaufe (10) vom Umlenkpunkt durch ein zweites Segment S₂ zur Mantelseite der Ableitsäule (7) verläuft.

4. Überspannungsableiter (1) nach einem der Ansprüche 1 bis 3,
**dadurch gekennzeichnet,**
**dass** jede Spannschlaufe (10) axial entlang einer Mantelseite der Ableitsäule (7) verläuft und am Übergang der Mantelseite zu der Stirnseite der Ableitsäule (7) zu den Nocken (16) hin zumindest teilweise in radialer Richtung verlaufend umgelenkt ist.

5. Überspannungsableiter (1) nach einem der Ansprüche 1 bis 4,
**dadurch gekennzeichnet,**
**dass** die Ableitsäule (7) an ihren Stirnseiten jeweils eine Endplatte (11) mit zumindest einer abgerundeten Kante (26) aufweist, wobei die Spannschlaufen (10) über die abgerundete Kante (26) verlaufen.

6. Überspannungsableiter (1) nach einem der Ansprüche 1 bis 5,
**dadurch gekennzeichnet,**
**dass** die Spannschlaufen (10) einen Durchgangswiderstand und einen Oberflächenwiderstand von mindestens 10⁶ Ohm vorzugsweise mindestens 10⁹ Ohm aufweisen.

7. Überspannungsableiter (1) nach einem der Ansprüche 1 bis 6,
**dadurch gekennzeichnet,**
**dass** die Spannschlaufen (10) einen kreisrunden Querschnitt aufweisen.

8. Überspannungsableiter (1) nach einem der Ansprüche 1 bis 7,
**dadurch gekennzeichnet,**
**dass** die Spannschlaufen (10) aus natürlichem oder synthetischem Gummi sind.

9. Überspannungsableiter (1) nach einem der Ansprüche 1 bis 8,
**dadurch gekennzeichnet,**
**dass** zumindest einer der Halteteller (8, 9) einen Zentrierzapfen (17) aufweist, der in eine Zentriervorrichtung an einem Flansch (5, 6) einsteckbar ist.

10. Verfahren zur Montage eines Überspannungsableiters (1), wobei ein Aktivteil (20) vormontiert wird, indem eine sich entlang einer Längsachse (40) erstreckende Ableitsäule (7) mit ihren Stirnseiten zwischen einem oberen und einem unteren Halteteller (8, 9) angeordnet wird und zumindest zwei elastische Spannschlaufen (10) jeweils zwischen einem Nocken (16) des oberen Haltetellers (8) und einem korrespondierenden Nocken (16) des unteren Haltetellers (9) gespannt werden und dadurch das Aktivteil (20) axial zusammenhalten und radial stützen und wobei dieses vormontierte Aktivteil (20) in ein starres rohrartiges Gehäuse (2) in Richtung der Längsachse (40) eingeführt und darin durch eine externe auf die Halteteller (8, 9) wirkende Pressvorrichtung zur Erzeugung einer axialen Kontaktkraft zusammengepresst und in dieser zusammengepressten Position mittels einer Arretierungsvorrichtung (14) im Gehäuse (2) arretiert wird.

## Claims

1. Surge arrester (1) comprising a premounted active part (20) which has an arrester column (7), is arranged in a rigid tubular housing (2) which extends along a longitudinal axis (40), and is clamped between two branches (5, 6), which close the housing (2) at the end sides, for the purpose of generating an axial contact force,
**characterized**
**in that** the premounted active part (20) has an upper and a lower retaining plate (8, 9) which rest on an upper and, respectively, lower end side of the arrester column and between which the arrester column (7) extends, wherein each retaining plate (8, 9) has at least two cams (16), and wherein the arrester column (7) is axially held together and radially supported by at least two elastic tensioning loops (10) by each tensioning loop (10) being tensioned between a cam (16) of the upper retaining plate (8) and a corresponding cam (16) of the lower retaining plate (9).

2. Surge arrester (1) according to Claim 1,
**characterized in that**
that point of a cam which is situated radially closest to the longitudinal axis defines a deflection point for the tensioning loops, and wherein the retaining plate has first segments S₁ with a radius R₁ and second segments S₂ with a radius R₂, wherein the arrester column has a radius R_{A}, and wherein R₂ ≤ R_{A} ≤ R₁, and wherein the deflection point is at a distance of Ru ≤ R₂ from the longitudinal axis.

3. Surge arrester (1) according to Claim 2,
**characterized in that**
each tensioning loop (10) runs from the deflection point, through a second segment S₂, to the lateral side of the arrester column (7).

4. Surge arrester (1) according to one of Claims 1 to 3,
**characterized**
**in that** each tensioning loop (10) runs axially along a lateral side of the arrester column (7) and, at the transition from the lateral side to the end side of the arrester column (7), is deflected in the direction of the cam (16) such that it runs at least partially in the radial direction.

5. Surge arrester (1) according to one of Claims 1 to 4,
**characterized**
**in that** the arrester column (7) has, at each of its end sides, an end plate (11) with at least one rounded edge (26), wherein the tensioning loops (10) run over the rounded edge (26).

6. Surge arrester (1) according to one of Claims 1 to 5,
**characterized**
**in that** the tensioning loops (10) have a transfer resistance and a surface resistance of at least 10⁶ ohms, preferably at least 10⁹ ohms.

7. Surge arrester (1) according to one of Claims 1 to 6,
**characterized**
**in that** the tensioning loops (10) have a round cross section.

8. Surge arrester (1) according to one of Claims 1 to 7,
**characterized**
**in that** the tensioning loops (10) are composed of natural or synthetic rubber.

9. Surge arrester (1) according to one of Claims 1 to 8,
**characterized**
**in that** at least one of the retaining plates (8, 9) has a centring pin (17) which can be inserted into a centring apparatus on a flange (5, 6).

10. Method for mounting a surge arrester (1), wherein an active part (20) is premounted by an arrester column (7), which extends along a longitudinal axis (40), being arranged with its end sides between an upper and a lower retaining plate (8, 9) and at least two elastic tensioning loops (10) each being tensioned between a cam (16) of the upper retaining plate (8) and a corresponding cam (16) of the lower retaining plate (9) and as a result axially holding together and radially supporting the active part (20), and wherein this premounted active part (20) is inserted into a rigid tubular housing (2) in the direction of the longitudinal axis (40) and pressed together therein by an external pressing apparatus, which acts on the retaining plates (8, 9), for the purpose of generating an axial contact force, and is locked in the housing (2) in this pressed-together position by means of a locking apparatus (14).

## Revendications

1. Limiteur (1) de surtension comprenant une partie (20) active prémontée, ayant une colonne (7) de dérivation, qui est disposée dans une enveloppe (2) tubulaire rigide s'étendant le long d'un axe (40) longitudinal et qui, pour produire une force de contact axiale, est bloquée entre deux flasques (5, 6) fermant l'enveloppe (2) du côté frontal,
**caractérisé**
**en ce que** la partie (20) active prémontée a un plateau (8) supérieur de maintien et un plateau (9) inférieur de maintien, qui s'appliquent à un côté frontal supérieur et respectivement inférieur de la colonne de dérivation et entre lesquels la colonne (7) de dérivation s'étend, chaque plateau (8, 9) de maintien ayant au moins deux bossages (16) et la colonne (7) de dérivation étant maintenue axialement et soutenue radialement par au moins deux boucles (10) tendeuses axiales, par le fait que chaque boucle (10) tendeuse est tendue entre un bossage (16) du plateau (8) supérieur de maintien et un bossage (16) correspondant du plateau (9) inférieur de maintien.

2. Limiteur (1) de surtension suivant la revendication 1,
**caractérisé en ce que**
le point se trouvant radialement le plus près de l'axe longitudinal d'un bossage définit un point de renvoi des boucles tendeuses et le plateau de maintien a un premier segment S₁ d'un rayon R₁ et un deuxième segment S₂ d'un rayon R₂, la colonne de dérivation ayant un rayon R_{A} et l'on a R₂ ≤ R_{A} ≤ R₁ et le point de renvoi est à une distance Ru ≤ R₂ de l'axe longitudinal.

3. Limiteur (1) de surtension suivant la revendication 2,
**caractérisé en ce que**
chaque boucle (10) tendeuse s'étend du point de renvoi au côté latéral de la colonne (7) de dérivation suivant un deuxième segment S₂.

4. Limiteur (1) de surtension suivant l'une des revendications 1 à 3,
**caractérisé en ce que**
chaque boucle (10) tendeuse s'étend axialement le long d'un côté latéral de la colonne (7) de dérivation et est renvoyée, en s'étendant au moins en partie dans la direction radiale, vers les bossages (16) à la transition du côté latéral au côté frontal de la colonne (7) de dérivation.

5. Limiteur (1) de surtension suivant l'une des revendications 1 à 4,
**caractérisé en ce que**
la colonne (7) de dérivation a, sur ses côtés frontaux, respectivement une plaque (11) d'extrémité ayant au moins un bord (26) arrondi, les boucles (10) tendeuses s'étendant sur le bord (26) arrondi.

6. Limiteur (1) de surtension suivant l'une des revendications 1 à 5,
**caractérisé en ce que**
les boucles (10) tendeuses ont une résistance intérieure et une résistance de surface d'au moins 10⁶ ohm, de préférence d'au moins 10⁹ ohm.

7. Limiteur (1) de surtension suivant l'une des revendications 1 à 6,
**caractérisé en ce que**
les boucles (10) tendeuses ont une section transversale circulaire.

8. Limiteur (1) de surtension suivant l'une des revendications 1 à 7,
**caractérisé en ce que**
les boucles (10) tendeuses sont en caoutchouc naturel ou synthétique.

9. Limiteur (1) de surtension suivant l'une des revendications 1 à 8,
**caractérisé en ce qu'**
au moins l'un des plateaux (8, 9) de maintien a un tenon (17) de centrage, qui peut être enfiché dans un dispositif de centrage sur un flasque (5, 6).

10. Procédé de montage d'un limiteur (1) de surtension, dans lequel on monte à l'avance une partie (20) active, en mettant une colonne (7) de dérivation s'étendant le long d'un axe (40) longitudinal, par ses côtés frontaux, entre un plateau (8) supérieur de maintien et un plateau (9) inférieur de maintien et on tend au moins deux boucles (10) tendeuses élastiques, chacune entre un bossage (16) du plateau (8) supérieur de maintien et un bossage (16) correspondant du plateau (9) inférieur de maintien et ainsi on maintient ensemble axialement la partie (20) active et on la soutient radialement et on introduit, dans la direction de l'axe (40) longitudinal, cette partie (20) active prémontée dans une enveloppe (2) tubulaire rigide et on les y presse ensemble par un dispositif de pression agissant extérieurement sur les plateaux (8, 9) de maintien, afin de produire une force de contact axiale et on les bloque dans l'enveloppe (2), dans cette position pressées ensemble, au moyen d'un dispositif (14) de blocage.
